# EUROPÄISCHE PATENTSCHRIFT

(11) **EP 0 413 955 B1**
(45) Veröffentlichungstag und Bekanntmachung des Hinweises auf die Patenterteilung: **21.04.1993**
(21) Anmeldenummer: 90113603.6
(22) Anmeldetag: 16.07.1990
(51) Int. Cl.: B21D 51/26

(54) **Vorrichtung zum Runden und Weiterfördern von Blechzuschnitten für Dosenzargen**
Device for rounding and conveying on sheet blanks for can shells
Dispositif pour cintrer et réexpédier de flans en tôle pour les corps des boîtes

(30) Priorität: 22.08.1989 CH 3044/89
(43) Veröffentlichungstag der Anmeldung: 27.02.1991
(73) Patentinhaber: ELPATRONIC AG, CH-6300 Zug (CH)
(72) Erfinder: Stieger, Othmar, CH-8963 Kindhausen (CH)

(56) Entgegenhaltungen:
- EP-A- 0 205 992
- EP-A- 0 289 745
- DE-A- 3 330 171
- DE-B- 2 319 447

## Beschreibung

Die Erfindung betrifft eine Vorrichtung zum Runden und Weiterfördern von Blechzuschnitten, mit
- einer ersten und einer zweiten Biegewalze, zwischen denen ein Blechzuschnitt hindurchbewegbar ist,
- einem in Bewegungsrichtung des Blechzuschnittes hinter den Biegewalzen angeordneten Ablenkkörper, an dem der Blechzuschnitt von der ersten Biegewalze weg und um die zweite Biegewalze herum aus seiner ursprünglichen Bewegungsrichtung ablenkbar ist, und
- einer Führungsschiene zur Führung des gerundeten Blechzuschnitts bei seiner axialen Weiterbewegung, welche Führungsschiene derart in Längsrichtung der beiden Biegewalzen angeordnet ist, dass sie beim Biegen des Blechzuschnitts von diesem umrundet wird, und an welcher eine Fangleiste zum Abfangen des in Bewegungsrichtung vorderen Randes des Blechzuschnitts auf der von der ersten Biegewalze abgewandten Seite der zweiten Biegewalze etwa in der die Achsen beider Walzen enthaltenden Ebene angeordnet ist.

Eine Vorrichtung dieser Art ist aus DE-A-23 19 447 bekannt. Jeweils nach dem Runden eines Blechzuschnitts, sobald dessen hinterer Rand den Walzenspalt verlassen hat, muss der Blechzuschnitt axial weiterbewegt werden, wobei seine beiden an der Führungsschiene geführten Ränder in je eine Nut einer anschliessenden sogenannten Z-Schiene eingeschoben werden. Ueber die Mittel zum axialen Weiterbewegen ist im vorgenannten Dokument nichts Genaueres ausgesagt, jedoch sind bei einer Vorrichtung nach DE-A-33 30 171 zu diesem Zweck zwei Kettenförderer vorgesehen, die unterhalb der Biegewalzen und beidseits ausserhalb des Bereichs des gerundeten Blechzuschnitts angeordnet sind und je mit Mitnehmern von aussen über den Rand des Blechzuschnitts greifen, um ihn axial weiterzuschieben. Solche Kettenförderer mit abstehenden Mitnehmern sind sperrig, und sie müssen auf den jeweiligen Durchmesser der gerundeten Zuschnitte (der in weiten Grenzen variieren kann) eingestellt werden. Weiterhin ist nachteilig, dass die Mitnehmer der Kettenförderer relativ weit von den geführten Rändern entfernt am Blechzuschnitt angreifen, wodurch die Führung beeinträchtigt werden kann.

Der Erfindung liegt die Aufgabe zugrunde, bei einer Vorrichtung der eingangs genannten Gattung die Mittel zur axialen Weiterförderung der gerundeten Blechzuschnitte raumsparender und mit geringerem Einrichtungsaufwand zu gestalten.

Diese Aufgabe ist erfindungsgemäss dadurch gelöst, dass zum axialen Weiterbewegen des gerundeten Blechzuschnittes zwei stabförmige Förderglieder zu beiden Seiten längs der Führungsschiene, und gemeinsam mit dieser vom Blechzuschnitt umrundbar, angeordnet sind, wobei diese Förderglieder entgegen der Richtung der Weiterbewegung des Blechzuschnitts aus diesem herausziehbar und hinter ihm spreizbar sind, um ihn bei einer anschliessenden Vorwärtsbewegung mitzunehmen.

Dadurch wird erreicht, dass die Mittel zur Weiterförderung der Blechzuschnitte im Längenbereich der Biegewalzen praktisch keinen Raum ausserhalb der gerundeten Zuschnitte benötigen. Damit wird auch die Anordnung von Führungsschalen, die den vom gerundeten Zuschnitt eingenommenen Raum umschliessen, nicht mehr beeinträchtigt. Da die stabförmigen Förderglieder nahe bei den geführten Rändern des gerundeten Zuschnitts (in dessen querschnitt gesehen) angreifen, muss deren Position nicht dem jeweiligen Durchmesser angepasst werden. Ausserdem sind die Wirkungslinien der von den Fördergliedern auf den Blechzuschnitt ausgeübten Vorschubkräfte den reibungsbehafteten Führungen der Längsränder benachbart, weshalb der Blechzuschnitt bei seiner axialen Weiterbewegung nur geringen Verkantungsmomenten ausgesetzt ist.

Die erfindungsgemäße Vorrichtung ist vorzugsweise dadurch weitergebildet, daß
- die beiden Förderglieder an einem in Längsrichtung der Führungsschiene hin- und herbewegbaren Schlitten schwenkbar gelagert sind,
- an dem Schlitten auch eine Wippe derart gelagert ist, daß hin- und hergehende Bewegungen des Schlittens in Schwenkungen der Wippe umgesetzt werden, und
- an der Wippe Kurven angeordnet sind, von denen Schwenkungen der Förderglieder zueinander hin und voneinander weg gesteuert sind.

Dabei ist es ferner vorteilhaft, wenn am Schlitten in einem Abstand von den beiden Fördergliedern und im wesentlichen parallel zu ihnen außerhalb des vom gerundeten Blechzuschnitt umschlossenen Raumes eine Schubstange angeordnet ist, die mit einer an ihr gelagerten Klinke zusätzlich zu den beiden Fördergliedern und gegen diese im Winkel versetzt am hinteren Rand des gerundeten Blechzuschnitts angreift. Auf diese Weise lassen sich die zum axialen Weiterbewegen des gerundeten Blechzuschnitts erforderlichen Vorschubkräfte noch gleichmäßiger verteilen.

Selbst bei vollständig momentenfreier Übertragung der Vorschubkräfte auf den gerundeten Blechzuschnitt läßt sich die Gefahr nicht völlig ausschließen, daß sich, beispielsweise infolge einer Störung in einer nachgeordneten Schweißvorrichtung, zwei oder mehr hintereinander geförderte Blechzuschnitte stauen. Deshalb ist es zweckmäßig, die Gefahr einer Überlastung der notwendigerweise schlanken erfindungsgemäßen Förderglieder dadurch auszuschließen, daß der Schlitten über einen Kurbeltrieb antreibbar ist, der eine an einer Abtriebswelle befestigte Kurbel und ein Pleuel mit zwei Pleuelteilen aufweist, die teleskopartig verschiebbar aneinander geführt und miteinander durch eine bei Überlast auslösende Rastvorrichtung verbunden sind.

Die Übergabe des mit der erfindungsgemäßen Vorrichtung axial weiterbewegten Blechzuschnitts an eine nachfolgende Vorrichtung, beispielsweise ein Paar Elektrodenrollen, erfordert eine genaue Abstimmung des Übergabeortes und der Geschwindigkeiten der bewegten Bauteile der bekannten Vorrichtungen. Deshalb ist es, auch unabhängig von den vorstehend beschriebenen Merkmalen, vorteilhaft, wenn die Antriebswelle achsversetzt zu einer Antriebswelle gelagert und mit dieser durch einen Gelenkkoppeltrieb verbunden ist.

Der Gelenkkoppeltrieb weist vorzugsweise zwei Kurbeln auf, die an der Antriebswelle bwz. an der Abtriebswelle befestigt und durch ein Koppelglied von einstellbarer Länge miteinander verbunden sind. Zum Einstellen des Gelenkkoppeltriebs kann beispielsweise die Länge des Koppelglieds veränderbar sein.

Ein Ausführungsbeispiel der Erfindung wird im folgenden anhand schematischer Zeichnungen mit weiteren Einzelheiten erläutert. Es zeigen:
- Fig. 1: eine Seitenansicht einer Maschine zum elektrischen Widerstands-Quetschnahtschweißen der Längsränder von Dosenzargen,
- Fig. 2: eine Schrägansicht einer Baugruppe im Bereich II in Fig. 1,
- Fig. 3: einen vergrößerten Schnitt derselben Baugruppe in der senkrechten Ebene III-III in Fig. 1,
- Fig. 4: eine Schrägansicht des Bereichs IV in Fig. 1,
- Fig. 5: den waagerechten Teilschnitt V-V in Fig. 4,
- Fig. 6: die Seitenansicht in Richtung des Pfeils VI in Fig. 4,
- Fig. 7: den senkrechten Teilschnitt VII-VII in Fig. 6,
- Fig. 8: den waagerechten Teilschnitt VIII-VIII in Fig. 6,
- Fig. 9: eine Schrägansicht in Richtung des Pfeils IX in Fig. 4, in einer ersten Betriebsstellung, und
- Fig. 10: eine der Fig. 9 entsprechende Schrägansicht in einer zweiten Betriebsstellung.

Mit der dargestellten Maschine werden ebene Blechzuschnitte 10 zylindrisch gerundet und an ihren zur Zylinderachse parallelen Rändern verschweißt. Die für diese Arbeitsgänge erforderlichen Vorrichtungen sind an einem gemeinsamen Maschinengestell 11 angeordnet. Die Blechzuschnitte 10 werden gemäß Fig. 2, von einer nicht dargestellten Abstapelvorrichtung kommend, in einer waagerechten Bewegungsrichtung 12 einer Rundestation 13 zugeführt und verlassen diese gerundet in einer ebenfalls waagerechten Bewegungsrichtung 14, die mit der ursprünglichen Bewegungsrichtung 12 einen rechten Winkel einschließt, und werden einer Schweißstation 15 zugeführt.

Zur Rundestation 13 gehört ein Paar waagerecht liegende, senkrecht übereinander angeordnete Transportwalzen 16 und 17, die gemeinsam antreibbar sind, um jeweils einen Blechzuschnitt 10 in der Bewegungsrichtung 12 durch einen zwischen ihnen gebildeten, einstellbaren Walzenspalt zu fördern. An die untere Transportwalze 17 schließt sich waagerecht ein Tisch 20 an. Vor den Transportwalzen 16 und 17 ist ein Vorbiegekörper 21 angeordnet, der in einem senkrechten Schnitt gemäß Fig. 2 ein Profil aufweist, das sich keilförmig in Richtung zum Walzenspalt zwischen den Transportwalzen 16 und 17 verjüngt. Der Vorbiegekörper 21 ist um eine zu den Transportwalzen 16 und 17 parallele Achse schwenkbar und stufenlos feststellbar; außerdem ist der waagerechte Abstand des Vorbiegekörpers 21 vom Spalt zwischen den Transportwalzen 16 und 17 einstellbar.

An die Transportwalzen 16 und 17 schließt sich eine oberhalb des Tisches 20 ortsfest angeordnete, ebenfalls waagerechte Deckplatte 22 an. Am Ende der Deckplatte 22 und des Tisches 20 sind waagerecht liegende Biegewalzen 24 und 25 senkrecht übereinander angeordnet. Der Walzenspalt zwischen den Biegewalzen 24 und 25 ist einstellbar.

Der Blechzuschnitt 10, der in den Walzenspalt zwischen den Transportwalzen 16 und 17 gelangt, wird vom Vorbiegekörper 21 nach unten gedrückt, so daß er mit seinem vorderen Rand gegen die untere Transportwalze 17 stößt. Bei der weiteren, von den Transportwalzen 16 und 17 hervorgerufenen Bewegung in der Richtung 12 verliert der Blechzuschnitt 10 mit Ausnahme seines vorderen Randbereichs durch die Einwirkung des Tisches 20 seine ihm vom Vorbiegekörper 21 aufgezwungene Biegung wieder; der größte Teil des Blechzuschnitts 10 wird also je einmal abwärts und wieder aufwärts gebogen, wodurch innere Spannungen abgebaut werden. Auf dem Weg von den Transportwalzen 16 und 17 zu den Biegewalzen 24 und 25 ist der Blechzuschnitt 10 zwischen Tisch 20 und Deckplatte 22 geführt. Ehe die Transportwalzen 16 und 17 den hinteren Randbereich des Blechzuschnitts 10 freigeben, wird dessen nach unten gekrümmt gebliebener vorderer Randbereich von den Biegewalzen 24 und 25 erfaßt.

Hinter den Biegewalzen 24 und 25 ist eine Führung 27 angeordnet, die um die engste Stelle des Spalts zwischen den Biegewalzen 24 und 25 herum bogenförmig gekrümmt ist und einen entsprechend bogenförmig einstellbaren Ablenkkörper 28 trägt. Der Ablenkkörper 28 ist so angeordnet, daß er den sich zwischen den Biegewalzen 24 und 25 hindurchbewegenden Blechzuschnitt 10, dessen vorderer Randbereich aus den genannten Gründen schon nach unten gebogen ist, insgesamt in der gleichen Richtung wie den vorderen Randbereich, im dargestellten Beispiel abwärts, also von der oberen Biegewalze 24 weg, biegt.

Unmittelbar unterhalb der unteren Biegwalze 25, diese nahezu berührend, ist eine Fangleiste 29 angeordnet, die sich über die gesamte Länge der beiden Biegewalzen 24, 25 erstreckt und als Bestandteile einer höheneinstellbaren Führungsschiene 30 ausgebildet ist. Die Führungsschiene 30 fluchtet mit einer sogenannten Z-Schiene 31, die bei elektrischen Widerstands-Schweißmaschinen zum Schweißen von Quetschnähten üblich ist, ein Z-förmiges Querschnittsprofil hat und sich bis zur Schweißstation 15 erstreckt.

Der Blechzuschnitt 10, der von den Biegewalzen 24 und 25 gebogen wird, rundet sich um die Führungsschiene 30 herum, bis er mit seinem in der bisherigen Bewegungsrichtung 12 vorderen Rand gegen die in Fig. 2 und 3 linke Seite der Fangleiste 29 stößt, wodurch dieser Rand zwischen der unteren Biegewalze 25 und der Führungsschiene 30 gefangen ist. Sobald der in der bisherigen Bewegungsrichtung 12 hintere Rand des gebogenen Blechzuschnitts 10 von den Biegewalzen 24 und 25 freigegeben wird, springt er in den Zwischenraum zwischen der unteren Biegewalze 25 und der Führungsschiene 30 und legt sich an die in Fig. 2 und 3 rechte Seite der Fangleiste 29 an.

Der Raum, der für das Runden des Blechzuschnitts 10 beansprucht wird, ist von zwei Schalen 32 und 33 umschlossen. Die Schale 32 ist auf der in Fig. 2 und 3 linken, den Transportwalzen 16 und 17 zugewandten Seite der Fangleiste 29 und der Führungsschiene 30 ortsfest angeordnet und hat ein C-förmiges Querschnittsprofil; die Schale 33 ist auf der von den Transportwalzen 16 und 17 abgewandten Seite der Fangleiste 29 und der Führungsschiene 30 angeordnet, hat ein L-förmiges Querschnittsprofil und ist an einer verstellbaren Tragplatte 34 befestigt. Die Tragplatte 34 stützt sich scharnierartig an einem walzenförmigen Elastomerkörper 35 ab und ist mittels einer Kolbenzylindereinheit 36 um diesen Elastomerkörper schwenkbar.

Die Führungsschiene 30 ist mit dem unteren Teil ihres Querschnitts in einen Elektrodenträgerarm 37 eingelassen, der am Maschinengestell 11 befestigt ist, sich in der Bewegungsrichtung 14 zur Schweißstation 15 erstreckt und auch die Z-Schiene 31 trägt. Der gerundete Blechzuschnitt 10 umschließt den Elektrodenträgerarm 37 mit radialem Abstand, so daß er längs der Führungsschiene 30 bis zum freien, in Fig. 1 rechten Ende des Elektrodenträgerarms 37 verschiebbar und dort von ihm wegbewegbar ist.

Parallel zum Elektrodenträgerarm 37 ist in einer senkrechten Ebene eine plattenförmige Transportschiene 38 angeordnet, auf der mittels Kugelführungen 39 ein Schlitten 40 in und entgegen der Bewegungsrichtung 14 hin- und herschiebbar ist. Am Schlitten 40 ist im rechten Winkel zur Transportschiene 38 ein waagerechter Achszapfen 41 befestigt, auf dem eine Wippe 42 zwischen Anschlägen 43 und 44 auf-und abschwenkbar gelagert ist. An der Wippe 42 sind zwei Kurven 45 ausgebildet, die je einen Hebel 46 steuern. Die beiden Hebel 46 sind an je einer von zwei Wellen 47 befestigt, die parallel zueinander und zur Transportschiene 38 am Schlitten 40 gelagert sind und je ein schlankes, stangenförmiges Förderglied 48 tragen.

Die Förderglieder 48 erstrecken sich parallel zur Transportschiene 38 und sind jeweils exzentrisch an der zugehörigen Welle 47 befestigt, so daß ihr Abstand voneinander dadurch veränderbar ist, daß die Wellen 47 durch Schwenken der an ihnen befestigten Hebel 46 gedreht werden. In Fig. 2, 3 und 9 sind die beiden Förderglieder 48 in einer Ruhestellung abgebildet, in der sie radial innerhalb des gerundeten Blechzuschnitts 10 angeordnet sind und sich durch eine Rückwärtsbewegung des Schlittens 40, entgegen der Bewegungsrichtung 14, aus dem gerundeten Blechzuschnitt 10 nach hinten herausziehen lassen. In Fig. 10 sind die Förderglieder 48 in einer Arbeitsstellung abgebildet, in der sie beim nächsten Vorwärtshub des Schlittens 40 in der Bewegungsrichtung 14 gegen den bezogen auf diese Richtung hinteren kreisförmigen Rand des gerundeten Blechzuschnitts 10 stoßen und diesen vorwärtsschieben.

Am Schlitten 40 ist eine senkrechte Stütze 49 befestigt, an der eine zu den Fördergliedern 48 parallele Schubstange 50 höheneinstellbar festgeklemmt ist. Die Schubstange 50 ist bei gegebenem Durchmesser des gerundeten Blechzuschnitts 10 so eingestellt, daß sie an dessen Außenseite vorbeibewegbar ist, ohne ihn zu berühren. Am vorderen Ende der Schubstange 50 ist eine Klinke 51 gelagert. Diese ist in Fig. 6 mit vollen Linien in ihrer Ruhestellung und mit strichpunktierten Linien in ihrer Arbeitsstellung abgebildet. In der Ruhestellung berührt die Klinke 51 beim Rückwärtshub des Schlittens 40 den gerundeten Blechzuschnitt 10 ebensowenig wie die Schubstange 50 selbst; beim Vorwärtshub des Schlittens 40 stößt die Klinke 51 jedoch gegen den hinteren Rand des gerundeten Blechzuschnitts 10, um gemeinsam mit den beiden Fördergliedern 48 den gerundeten Blechzuschnitt 10 aus der Rundestation 13 in die Schweißstation 15 vorzuschieben.

Ebenso wie die Förderglieder 48 und die Schubstange 50 mit Klinke 51 in deren Ruhestellung sind alle anderen mit dem Schlitten 40 hin- und herbewegbaren Teile so angeordnet, daß sie beim Rückwärtshub 40 das Runden des in der Bearbeitungsfolge nächsten Blechzuschnitts 10 nicht behindern. Dieser nächste Blechzuschnitt 10 kann somit schon während der Rückwärtsbewegung des Schlittens 40 um die beiden Förderglieder 48 herum gerundet werden, wobei die Schubstange 50 außerhalb des entstehenden Rundkörpers bleibt. Sobald dieser vollständig gerundet ist, haben die vorderen, in Fig. 4 und 6 rechten Enden der Förderglieder 48 sowie der Klinke 51 eine Stellung hinter dem hinteren Rand dieses neu gerundeten Blechzuschnitts erreicht, so daß die Bewegungsrichtung des Schlittens 40 umgekehrt und der neue Blechzuschnitt ohne Zeitverlust dem vorangegangenen Blechzuschnitt folgend in die Schweißstation 15 vorgeschoben werden kann.

Die Klinke 51 wird ebenso wie die beiden Förderglieder 48 durch Schwenkungen der Wippe 42 gesteuert. Hierzu ist die Klinke 51 mit der Wippe 42 durch ein Seil 52 verbunden, das zusammen mit einem Mantel 53 einen Bowdenzug bildet. Der Mantel 53 ist einerseits an einem am Schlitten 40 befestigten Widerlager 54 abgestützt und andererseits am hinteren Ende der Schubstange 50.

Die zum Steuern der Förderglieder 48 und der Klinke 51 erforderlichen Schwenkungen der Wippe 42 in bezug auf den Schlitten 40 werden von dessen hin- und hergehenden Bewegungen abgeleitet. Zu diesem Zweck ist im Schlitten 40 ein Bremskörper 55 zur Transportschiene 38 hin verschiebbar geführt und durch eine Feder 56 derart vorgespannt, daß er ständig bremsend auf den Schlitten 40 einwirkt. Die zum Bewegen des Schlittens 40 erforderlichen Antriebskräfte werden von einem Motor 57 abgeleitet und über einen Gelenkkoppeltrieb 58 sowie einen Kurbeltrieb 59 in die Wippe 42 derart eingeleitet, daß sie ein Drehmoment in bezug auf den Achszapfen 41 haben.

Zum Gelenkkoppeltrieb 58 gehört eine vom Motor 57 ständig oder intermittierend gedrehte Antriebswelle 60, die durch eine an ihr befestigte erste Kurbel 61 über ein Koppelglied 62 mit einer zweiten Kurbel 63 verbunden ist, welche an einer zur Antriebswelle 60 in einem Abstand parallelen Abtriebswelle 64 befestigt ist. Der Gelenkkoppeltrieb 58 ist im dargestellten Beispiel dadurch einstellbar, daß die Länge des Koppelgliedes 62 veränderbar ist. Stattdessen oder zusätzlich kann die wirksame Länge der Kurbel 61 und/oder der Kurbel 63 veränderbar sein, indem das Koppelglied 62 in einem mehr oder weniger großen radialen Abstand von der Antriebswelle 60 bzw. der Abtriebswelle 64 an der Kurbel 61 bzw. 63 angelenkt wird.

Die Abtriebswelle 64 bildet zusammen mit einer an ihr befestigten weiteren Kurbel 65, einer Pleuelführung 66 und einer teleskopartig in dieser verschiebbaren Pleuelstange 67 den Kurbeltrieb 59. Die Pleuelführung 66 ist an der Kurbel 65 angelenkt und enthält eine Feder 68, die mit einer Einstellschraube 69 derart vorgespannt ist, daß sie einen Rastbolzen 70 mit einer vorbestimmten Kraft in eine Vertiefung 71 der Pleuelstange 67 drückt. Bei Überlastung wird der Rastbolzen 70 aus der Vertiefung 71 herausgedrückt, so daß die Pleuelstange 67 sich gegenüber der Pleuelführung 66 in Grenzen verschieben kann, die dadurch festgelegt sind, daß an der Pleuelführung 66 ein Zapfen 72 befestigt ist, der in eine Längsnut 73 der Pleuelstange 67 eingreift.

Das von der Pleuelführung 66 entfernte Ende der Pleuelstange 67 ist durch ein Gelenk 74 mit der Wippe 42 verbunden. Das Gelenk 74 ist in einem Abstand parallel zum Achszapfen 41 derart angeordnet, daß eine von der Pleuelstange 67 auf die Wippe 42 übertragene, in Bewegungsrichtung 14 vorwärtsgerichtete Kraft eine Aufwärtsschwenkung der Wippe 42 gemäß Fig. 10 bewirkt, wodurch die Förderglieder 48 und die Klinke 51 in ihre Arbeitsstellung gelangen. Überträgt die Pleuelstange 67 hingegen eine der Bewegungsrichtung 14 entgegengerichtete Kraft auf die Wippe 42, so wird diese abwärtsgeschwenkt, so daß die Förderglieder 48 und die Klinke 51 ihre Ruhestellung gemäß Fig. 6 und 9 einnehmen.

Die Schweißstation 15 ist von üblicher Bauart. Ihre Hauptbestandteile sind eine obere Elektrodenrolle 75, die an einem senkrecht bewegbaren, nach unten vorgespannten Elektrodenkopf 76 gelagert ist, und eine untere Elektrodenrolle 77, die am vorderen, in Fig. 1 rechten Ende des Elektrodenträgerarms 37 gelagert ist. Über die Elektrodenrollen 75 und 77 läuft ein Elektrodendraht 78, der als Runddraht einem nicht dargestellten Vorratsbehälter entnommen wird und über Umlenkrollen 79 und 80 mit einer dazwischen angeordneten Drahtbremse sowie durch eine Walzvorrichtung 81 läuft. Von der Walzvorrichtung 81, in der er ein flaches Profil erhält, läuft der Elektrodendraht 78 über weitere Umlenkrollen 82 und 83, umschlingt die obere Elektrodenrolle 75, läuft von dort weiter über Umlenkrollen 84 bis 87, umschlingt die untere Elektrodenrolle 76 und läuft von dort weiter über Umlenkrollen 88 bis 93 zu einer Abzugvorrichtung 94 und einem Zerhacker 95, von dem der Elektrodendraht 78 in kleine Stücke zerhackt wird, die durch eine Rinne 96 abgeführt werden.

Auf dem kurzen Weg zwischen der Rundestation 13 und der Schweißstation 15 wird jeder Blechzuschnitt 10 von den beiden Fördergliedern 48 und der Klinke 51 durch einen Rollenkäfig 97 und einen Kalibrierrollenkranz 98 hindurchgeschoben.

## Patentansprüche

1. Vorrichtung zum Runden und Weiterfördern von Blechzuschnitten (10), mit
- einer ersten und einer zweiten Biegewalze (24,25), zwischen denen ein Blechzuschnitt (10) hindurchbewegbar ist,
- einem in Bewegungsrichtung (12) des Blechzuschnittes (10) hinter den Biegewalzen (24, 25) angeordneten Ablenkkörper (28), an dem der Blechzuschnitt (10) von der ersten Biegewalze (24) weg und um die zweite Biegewalze (25) herum aus seiner ursprünglichen Bewegungsrichtung (12) ablenkbar ist, und
- einer Führungsschiene (30) zur Führung des gerundeten Blechzuschnitts (10) bei seiner axialen Weiterbewegung, welche Führungsschiene (30) derart in Längsrichtung der beiden Biegewalzen (24, 25) angeordnet ist, dass sie beim Biegen des Blechzuschnitts von diesem umrundet wird, und an welcher eine Fangleiste (29) zum Abfangen des in Bewegungsrichtung (12) vorderen Randes des Blechzuschnittes (10) auf der von der ersten Biegewalze (24) abgewandten Seite der zweiten Biegewalze (25) etwa in der die Achsen beider Walzen enthaltenden Ebene angeordnet ist, dadurch **gekennzeichnet**,
dass zum axialen Weiterbewegen des gerundeten Blechzuschnittes (10) zwei stabförmige Förderglieder (48) zu beiden Seiten längs der Führungsschiene (30), und gemeinsam mit dieser vom Blechzuschnitt umrundbar, angeordnet sind, wobei diese Förderglieder (48) entgegen der Richtung der Weiterbewegung des Blechzuschnitts (10) aus diesem herausziehbar und hinter ihm spreizbar sind, um ihn bei einer anschliessenden Vorwärtsbewegung mitzunehmen.

2. Vorrichtung nach Anspruch 1,
dadurch **gekennzeichnet**, daß
- die beiden Förderglieder (48) an einem in Längsrichtung der Föhrungsschiene (30) hin- und herbewegbaren Schlitten (40) schwenkbar gelagert sind,
- an dem Schlitten (40) auch eine Wippe (42) derart gelagert ist, daß hin- und hergehende Bewegungen des Schlittens (40) in Schwenkungen der Wippe (42) umgesetzt werden, und
- an der Wippe (42) kurven (45) angeordnet sind, von denen Schwenkungen der Förderglieder (48) zueinander hin und voneinander weg gesteuert sind.

3. Vorrichtung nach Anspruch 2,
dadurch **gekennzeichnet**, daß am Schlitten (40) in einem Abstand von den beiden Fördergliedern (48) und im wesentlichen parallel zu ihnen außerhalb des vom gerundeten Blechzuschnitt (10) umschlossenen Raumes eine Schubstange (50) angeordnet ist, die mit einer an ihr gelagerten Klinke (51) zusätzlich zu den beiden Fördergliedern (48) und gegen diese im Winkel versetzt am hinteren Rand des gerundeten Blechzuschnitts (10) angreift.

4. Vorrichtung nach Anspruch 2 oder 3,
dadurch **gekennzeichnet**, daß der Schlitten (40) über einen Kurbeltrieb antreibbar ist, der eine an einer Abtriebswelle (64) befestigte Kurbel (65) und ein Pleuel mit zwei Pleuelteilen (66, 67) aufweist, die teleskopartig verschiebbar aneinander geführt und miteinander durch eine bei Überlast auslösende Rastvorrichtung (68-71) verbunden sind.

5. Vorrichtung nach Anspruch 4,
dadurch **gekennzeichnet**, daß die Abtriebswelle (64) achsversetzt zu einer Antriebswelle (60) gelagert und mit dieser durch einen Gelenkkoppeltrieb (58) verbunden ist.

6. Vorrichtung nach Anspruch 5,
dadurch **gekennzeichnet**, daß der Gelenk-koppeltrieb (58) zwei Kurbeln (61, 63) aufweist, die an der Antriebswelle (60) bzw. an der Abtriebswelle (64) befestigt und durch ein Koppelglied (62) von einstellbarer Länge miteinander verbunden sind.

## Claims

1. Apparatus for rounding and conveying onwards sheet-metal blanks (10), having
- a first and a second bending roll (24, 25) between which a sheet-metal blank (10) can be moved through,
- a deflecting member (28) which is disposed behind the bending rolls (24, 25) in the direction of movement (12) of the sheet-metal blank (10) and at which the sheet-metal blank (10) can be deflected away from the first bending roll (24) and around the second bending roll (25) out of its original direction of movement (12), and
- a guide rail (30) for guiding the rounded sheet-metal blank (10) during its axial onward movement, said guide rail (30) being arranged in the longitudinal direction of the two bending rolls (24, 25) so that it is rounded by the sheet-metal blank as the latter is being bent, and a catch ridge (29) to catch the edge of the sheet-metal blank (10) that is leading in the direction of movement being arranged on said guide rail on the side of the second bending roll (25) remote from the first bending roll (24) and substantially in the common plane of the axes of the two bending rolls,
characterised in that for the axial onward movement of the rounded sheet-metal blank (10), two bar-shaped conveying members (48) are disposed to both sides along the guide rail (30) and are adapted to be rounded in common with said guide rail by the sheet-metal blank, said conveying members (48) being withdrawable from the sheet-metal blank (10) in the opposite direction to that of the onward movement of the sheet-metal blank (10) and expandable behind the latter, so as to entrain said blank with them in a subsequent forward movement.

2. Apparatus according to claim 1,
characterised in that
- the two conveying members (48) are pivotably mounted on a carriage (40) adapted to move back and forth in the longitudinal direction of the guide rail (30),
- also mounted on the carriage (40) is a rocker (42), in such a way that reciprocating movements of the carriage (40) are converted into pivotal movements of the rocker (42),
and
- cams (45) are disposed on the rocker (42) and control pivotal movements of the conveying members (48) towards one another and away from one another.

3. Apparatus according to claim 2,
characterised in that arranged on the carriage (40), at a distance from the two conveying members (48) and substantially parallel to them outside the space enclosed by the rounded sheet-metal blank (10), is a push rod (50) which by means of a catch (51) mounted on it, and in addition to the two conveying members (48) and offset at an angle thereto, engages the rear edge of the rounded sheet-metal blank (10).

4. Apparatus according to claim 2 or 3,
characterised in that the carriage (40) can be driven by a crank drive which incorporates a crank (65) secured to an output shaft (64) and a connecting rod with two connecting-rod parts (66, 67) telescopically displaceable against one another and joined to one another by a locking mechanism (68-71) which is triggered in the event of an overload.

5. Apparatus according to claim 4,
characterised in that the output shaft (64) is mounted axially offset to an input shaft (60) and linked thereto by an articulated coupling drive (58).

6. Apparatus according to claim 5,
characterised in that the articulated coupling drive (58) incorporates two cranks (61, 63) which are secured to the input shaft (60) and output shaft (64), respectively, and are linked to one another by a coupling member (62) of adjustable length.

## Revendications

1. Dispositif pour rouler et évacuer des flans (10) de tôle, comprenant :
- un premier et un second rouleaux (24, 25) de cintrage entre lesquels on peut faire passer un flan (10) de tôle ;
- un corps déflecteur (28) disposé en arrière des rouleaux (24, 25) de cintrage considéré dans le sens du mouvement du flan de tôle, le long duquel le flan (10) de tôle peut être dévié de son sens (12) de mouvement initial, en s'éloignant du premier rouleau (24) de cintrage et pour s'enrouler autour du deuxième rouleau (25) de cintrage ; et
- un rail (30) de guidage qui sert à guider le flan (10) de tôle roulé dans la suite de son mouvement axial et qui est disposé dans la direction longitudinale des deux rouleaux (24, 25) de cintrage de manière à être enveloppé par le flan de tôle lors du cintrage de celui-ci, et le long duquel une réglette (29) d'arrêt est agencée pour saisir le bord avant, dans le sens (12) du mouvement, du flan (10) de tôle, sur le côté du deuxième rouleau (25) de cintrage qui est le plus éloigné du premier rouleau (24) de cintrage, à peu prés dans le plan qui contient les axes des deux rouleaux, caractérisé en ce que, pour la suite du mouvement axial du flan (10) de tôle roulé, sont prévus deux organes transporteurs (48) en forme de tige, des deux côtés et le long du rail (30) de guidage, et disposés de façon à pouvoir être enveloppés en commun avec celui-ci, par le flan de tôle, ces organes (48) transporteurs pouvant être extraits du flan (10) de tôle dans le sens inverse de la suite du mouvement de transport du flan (10) de tôle, et pouvant s'écarter derrière ce flan, pour l'entraîner dans le mouvement d'avance consécutif.

2. Dispositif selon la revendication 1, caractérisé en ce que :
- les deux organes (48) transporteurs sont montés oscillants sur un chariot (40) qui peut se déplacer en translation alternative dans la direction longitudinale du rail (30) de guidage ;
- une bascule (42) est aussi montée oscillante sur le chariot (40) de manière que les mouvements de va-et-vient du chariot soient transformés en des oscillations de la bascule (42) ; et
- sur la bascule (42) sont agencées des cames (45) par lesquelles sont commandées des oscillations des organes (48) transporteurs dans le sens qui les rapproche et dans le sens qui les éloigne l'un de l'autre.

3. Dispositif selon la revendication 2, caractérisé en ce qu'il est prévu une bielle (50) qui est montée sur le chariot (40) à distance des deux organes (48) transporteurs et dans une disposition pratiquement parallèle à ces organes, à l'extérieur de l'espace entouré par le flan (10) de tôle roulé, et qui attaque le bord arrière du flan de tôle roulé, à l'aide d'un cliquet (51) articulé sur cette bielle, en plus des deux organes (48) transporteurs et dans une position décalée angulairement par rapport à ces organes.

4. Dispositif selon la revendication 2 ou 3, caractérisé en ce que le chariot (40) peut-être entraîné par un mécanisme à manivelle qui comprend une manivelle (65) fixée à un arbre (64) de sortie et une bielle comportant deux parties (66, 67) de bielle qui sont guidées l'une par rapport à l'autre et mobiles en translation télescopique, et sont reliées l'une à l'autre par un dispositif (68, 71) de verrouillage qui se déclenche en cas de surcharge.

5. Dispositif selon la revendication 4, caractérisé en ce que l'arbre (64) de sortie est monté rotatif dans une position désaxée par rapport à un arbre (60) d'entrée et est relié à celui-ci par un mécanisme (58) à bielle d'articulation.

6. Dispositif selon la revendication 5, caractérisé en ce que le mécanisme (58) à bielle d'articulation comprend deux manivelles (61, 63) qui sont fixées respectivement à l'arbre (60) d'entrée et à l'arbre (64) de sortie et reliées l'une à l'autre par une bielle (62) de longueur réglable.
